# FASCICULE DE BREVET EUROPEEN

(11) **EP 0 419 374 B1**
(45) Date de publication et mention de la délivrance du brevet: **02.11.1994**
(21) Numéro de dépôt: 90420380.9
(22) Date de dépôt: 21.08.1990
(51) Int. Cl.: B26D 3/18

(54) **Procédé et moyens de mise en oeuvre pour la fabrication automatique de morceaux de viande calibrés**
Verfahren und Vorrichtung zum Schneiden von kalibrierten Fleischwürfeln
Method and apparatus for making calibrated cubes of meat

(30) Priorité: 30.08.1989 FR 8911676
(43) Date de publication de la demande: 27.03.1991
(73) Titulaire: Emsens Antoine SARL, 42490 Fraisses (FR)
(72) Inventeur: Emsens, Michel, F-42490 Fraisses (FR)
(74) Mandataire: Dupuis, François

(56) Documents cités:
- DE-A- 3 540 904
- US-A- 3 077 215
- US-A- 4 031 789

## Description

L'invention concerne un procédé et des moyens de mise en oeuvre dudit procédé pour la fabrication automatique de morceaux de viande calibrés.

L'invention concerne plus particulièrement les machines permettant de produire en continu à partir d'une ou plusieurs tranches de viande, ou autres produits alimentaires, des morceaux calibrés sous forme de dés par exemple. Une application particulièrement avantageuse se trouve dans la réalisation de lardons à partir d'une tranche de poitrine de porc notamment.

Les machines connues susceptibles de remplir cette fonction, sont conçues pour ne traiter que des morceaux de viande d'épaisseur très importante ou plusieurs tranches superposées.

Dans le cas de tranches de forte épaisseur, il est nécessaire de les découper non seulement selon plusieurs plans verticaux mais également selon plusieurs plans horizontaux pour justement obtenir des morceaux d'épaisseur réduite. Généralement, on utilise un système de coupe mettant en oeuvre une première grille composée de plusieurs lames verticales et une seconde grille composée de plusieurs lames horizontales. En relation avec ces grilles une lame rotative disposée latéralement assure une coupe dans un plan orthogonal. Compte tenu de l'épaisseur importante, la lame de coupe latérale exerce sur les lames verticales notamment des grilles, au moment de la coupe de la viande, une effort très important qui a tendance à faire plier les lames verticales provoquant leur cassure.

Cet état de la technique peut être illustré par l'enseignement du brevet US-A-4031789 qui décrit une machine comprenant un système apte à effectuer une pluralité de coupes de la tranche de viande, dans deux plans orthogonaux pour constituer des dés de viande.

Ce même problème se rencontre dans le cas de plusieurs couches superposées où, de plus, les différentes tranches peuvent restées collées entre elles de sorte que les morceaux obtenus ne sont pas réguliers.

Pour tenter de réduire les risques de casse des lames en diminuant leur nombre, le morceau de viande à traiter est généralement préalablement coupé dans le sens de la largeur. Cependant, le résultat obtenu n'est pas satisfaisant.

L'invention s'est fixée pour but de remédier à ces inconvénients, d'une manière simple, efficace et rationnelle et se propose de résoudre le problème posé de pouvoir réaliser en continu des morceaux calibrés obtenus à partir d'une tranche dont l'épaisseur qui peut varier correspond directement à l'épaisseur du morceau calibré souhaité sans être obligé de couper préalablement une telle tranche.

Pour résoudre ce problème, il a été conçu et mis au point un procédé avec les caractéristiques de la revendication 1.

Le procédé de fabrication est mis en oeuvre à partir d'une machine qui, selon l'invention, comprend les caractéristiques enoncées dans la revendication 2.

Pour résoudre le problème de pouvoir traiter en continu directement une tranche d'épaisseur déterminée et son la totalité de sa largeur en vue d'obtenir des morceaux calibrés les plus réguliers possibles, l'organe presseur est constitué par un bloc d'appui qui garnit la quasi totalité du volume de l'enceinte, ledit bloc étant accouplé à un système de vérin conformé d'une part pour faire varier le volume de l'enceinte (1) et d'autre part pour soumettre le bloc à une force de pression réglable.

Pour résoudre le problème posé d'alimenter la machine, notamment pour l'introduction de la tranche de viande dans l'enceinte de traitement, l'un des côtés de l'enceinte situés perpendiculairement à ceux coopérant avec les moyens de déplacement et de coupe, est, ouvert pour recevoir la tranche de viande en combinaison avec l'organe poussoir lequel après avoir introduit ladite tranche dans l'extrémité pour constituer le volume fermé de ladite enceinte.

Le problème posé d'obtenir en continu une pluralité de morceaux calibrés en combinaison avec l'enceinte de traitement est obtenu par un système de coupe qui comprend en combinaison un premier ensemble présentant une pluralité de lames verticales en étant conformé pour assurer, au fur et à mesure du déplacement de la tranche son découpage selon une pluralité de lignes parallèles et un second ensemble apte à assurer une seconde coupe dans un plan orthogonal afin d'obtenir les morceaux de viande calibrés.

Avantageusement, le bloc racloir pour le déplacement pour le déplacement de la tranche de viande en direction du système de coupe, présente facialement une pluralité de fentes verticales en nombre et en correspondance avec les lames du premier ensemble.

Suivant une autre caractéristique, l'organe poussoir est monté a coulissement sur une partie de la machine disposée latéralement à l'enceinte et en communication avec un ensemble d'alimentation en tranches de viande.

L'invention est exposée ci-après plus en détail à l'aide des dessins annexés dans lesquels :
- La figure 1 est une vue en coupe longitudinale de la machine.
- La figure 2 est une vue en plan et en coupe correspondant à la figure 1.
- La figure 3 est une vue en coupe transversale considérée selon la ligne 3-3 de la figure 2.
- Les figures 4 à 7 sont des vues à caractère schématique montrant les principales phases du fonctionnement.

La machine selon l'invention comprend, convenablement montée sur un bâti support désigné dans son ensemble par (B), une enceinte (1) délimitant un volume fermé en étant équipée de moyens aptes à faire varier lesdit volume. Cette enceinte (1) est destinée à recevoir au moins la totalité de la tranche de viande (V) à découper.

Les moyens permettant de faire varier à volonté le volume de l'enceinte comprennent essentiellement un organe presseur (2) assujetti à un système de vérin (3) apte à exercer une force d'appui règlable sur la tranche de viande (V) disposée dans le fond de l'enceinte. L'organe presseur (2) et le système de vérin (3) sont disposés dans la partie supérieure de l'enceinte (1).

Une des extrémités de l'enceinte (1) coopère avec un organe (4) apte a assurer en exercant un effort de poussée, le déplacement linéaire progressif de la tranche de viande en direction d'un système de coupe (5-6) conformé pour constituer des dés ou morceaux de viande calibrés comme indiqué dans la suite de description. Cet organe (4) est constitué par un bloc racloir (4a) qui occupe sensiblement la totalité de la largeur de l'enceinte (1). Le bloc (4a) est accouplé à un système de vérin (4b) pour son déplacement linéaire en translation.

Comme le montrent les figures des dessins, l'organe presseur (2) est constitué par un bloc d'appui (2a) qui garnit la quasi totalité du volume de l'enceinte (1). Le système de vérin (3) est asservi par une logique de commande pour soumettre le bloc (2a) à une force de pression règlable de manière à exercer, dans un premier temps, une force d'appui ayant pour effet d'écraser la tranche de viande puis, dans un deuxième temps, à maintenir à plat ladite tranche tout en permettant son déplacement linéaire en combinaison avec l'organe poussoir (4). En outre, d'une manière importante, l'organe presseur (2) au moyen notamment de son vérin de commande, permet de faire varier le volume de l'enceinte en s'adaptant à l'épaisseur du produit à traiter, c'est-à-dire à la tranche de viande.

Le système de coupe (5-6) est disposé à l'extrémité de l'enceinte (1) directement opposée à celle recevant l'organe poussoir (4) pour le déplacement de la tranche de viande. D'une manière connue, le système de coupe comprend en combinaison deux ensembles (5 et 6). Le premier ensemble (5) est constitué par une série de lames parallèles disposées verticalement en étant conformé pour assurer au fur et à mesure du déplacement de la tranche de viande (V) son découpage selon une pluralité de lignes parallèles. Le deuxième ensemble (6) est déterminé pour assurer une seconde coupe dans un plan orthogonal aux lignes de coupes parallèles afin d'obtenir des morceaux de viande calibrés.

Par exemple, les lames (5a) de l'ensemble (5) sont disposés dans un support (5b) fixé sur une partie du bâti de la machine et et coopèrant au moyen d'une lumière (5c) avec un excentrique (7) monté en bout d'un arbre moteur de manière à soumettre ledit ensemble et par conséquent les lames (5a) à un mouvement alternatif de déplacement en hauteur. En ce qui concerne l'ensemble (6) ce dernier est constitué par une lame entrainée positivement en rotation et montée en excentration.

Compte tenu du système de coupe tel que décrit, notamment l'ensemble (5), le bloc racloir (4a) pour le déplacement de la tranche de viande présente facialement une pluralité de fentes verticales (4d) en nombre et en correspondance avec les lames (5a) dudit ensemble (5).

Comme il apparait notamment à la figure 2, l'un des côtés (1a) de l'enceinte situé perpendiculairement à ceux coopérant avec l'organe poussoir (4) et le système de coupe (5-6) présente une ouverture pour recevoir la tranche de viande en combinaison avec un organe poussoir (8). L'organe (8) après introduction de la tranche de viande (V) dans l'enceinte (1) obture l'ouverture du côté (1a) de manière à constituer le volume fermé de l'enceinte. Le déplacement de l'organe (8) s'effectue au moyen d'un vérin (8a).

L'organe poussoir (8) est monté à coulissement sur une partie (9) de la machine disposée latéralement à l'enceinte (1) et en communication avec un ensemble (10) apte à assurer l'alimentation en tranches de viande de l'enceinte (1). Cet ensemble d'alimentation (10) est de tout type connu et approprié. De même au niveau du système de coupe (5-6) la machine présente des agencements (11) aptes à recueillir des morceaux de viande découpés et calibrés.

On se réfère maintenant aux figures 4 à 7 des dessins pour expliquer le fonctionnement de la machine selon l'invention.

Après avoir introduit la tranche de viande dans le fond de l'enceinte (1) au moyen de l'organe (8), on actionne au moyen du système de vérin (3) le bloc presseur (2) qui vient en appui sur ladite tranche (V) pour la maintenir rigoureusement à plat (figure 4).

On relache ensuite la pression du vérin (3) de manière à libérer la tranche de viande tout en la maintenant en appui avec capacité de déplacement. On agit alors sur le bloc (4a) pour déplacer linéairement la tranche de viande (V) en direction du système de coupe (5 et 6). A noter que la partie active du bloc (4) passe sous l'organe presseur (2a) qui maintient ainsi à plat la tranche de viande au fur et à mesure de son déplacement en direction du système de coupe (5 et 6).

Comme indiqué précédemment, le système de coupe (5 et 6) assure en continu la découpe en rangées parallèles de la tranche de viande et simultanément une découpe dans un plan orthogonal pour constituer des morceaux calibrés sous forme de dès par exemple.

La machine selon l'invention est particulièrement bien adaptée pour la fabrication en continu de morceaux calibrés notamment sous forme de dés de viande ou tout autre produit alimentaire et permet de traiter en continu directement la totalité d'une tranche de viande, quelque soit son épaisseur.

## Revendications

1. Procédé pour la fabrication automatique de morceaux de viande calibrés, à partir de viande du type lardons notamment à partir d'au moins une tranche de viande (v), dans une machine comprenant un système (5-6) apte à effectuer une pluralité de coupes de la tranche dans deux plans orthogonaux de manière à constituer les dés de viande, caractérisé par les étapes suivantes :
- on amène au moins une tranche de viande (V) dans une enceinte (1) délimtant un volume fermé et variable en combinaison avec un organe presseur (2, 2a) et des organes poussoir (4, 4a) (8, 8a),
- on soumet la tranche à l'action de l'organe presseur (2a) pour la maintenir à plat,
- on relâche la pression de l'organe presseur (2, 2a) de manière à libérer la tranche de viande (V) tout en la maintenant en appui avec capacité de déplacement,
- on dirige la tranche (v) à l'aide de l'organe poussoir (4, 4a) vers le système (5-6) apte à effectuer une pluralité de coupes de la tranche de viande dans deux plans orthogonaux de manière à constituer les dés ou morceaux de viande calibrés.

2. Moyens de mise en oeuvre du procédé selon la revendication 1 sous forme d'une machine comprenant un système (5-6) apte à effectuer une pluralité de coupes de la tranche dans deux plans orthogonaux de manière à constituer les dés de viande, caractérisé en ce qu'elle comprend :
- une enceinte (1) recevant la tranche de viande (V), et délimitant un volume fermé et variable en combinaison, d'une part, avec des organes poussoir (4, 4a) et (8, 8a), l'organe (8, 8a) étant apte à diriger la tranche de viande (V) dans l'enceinte (1), tandis que l'organe (4, 4a) est apte à assurer le déplacement linéaire de la tranche de viande (v) en direction du système de coupe (5-6), et d'autre part, avec un organe presseur (2, 2a) assujetti à des moyens (3) aptes à faire varier la force de pression exercée sur la tranche (v) de manière à exercer dans un premier temps, une force d'appui apte à écraser la tranche de viande (v), puis, dans un deuxième temps, maintenir à plat ladite tranche, tout en permettant son déplacement linéaire, en combinaison avec l'organe poussoir (4, 4a).

3. Moyens selon la revendication 2, caractérisés en ce que l'organe presseur (2) est constitué par un bloc d'appui (2a) qui garnit la quasi totalité du volume de l'enceinte (1), ledit bloc (2a) étant accouplé à un système de vérin (3) conformé, d'une part, pour faire varier le volume de l'enceinte (1) et, d'autre part, pour soumettre le bloc (2a) à une force de pression réglable.

4. Moyens selon l'une quelconque des revendications 2 et 3, caractérisés en ce que l'organe poussoir (4, 4a) est constitué par un bloc racloir (4a) qui occupe sensiblement la largeur de l'enceinte (1), ledit bloc (4a) étant accouplé à un système de vérins (4b).

5. Moyens selon l'une quelconque des revendications 2, 3 et 4, caractérisés en ce que l'un des côtés de l'enceinte (1) situé perpendiculairement à ceux coopérant avec l'organe poussoir (4, 4a) et le système de coupe (5-6), est ouvert pour recevoir la tranche de viande (v) en combinaison avec avec l'organe poussoir (8, 8a) lequel obture ledit côté après avoir introduit ladite tranche dans l'enceinte (1) pour constituer le volume fermé de ladite enceinte (1).

6. Moyens selon l'une quelconque des revendications 2 à 5, caractérisés en ce que le système de coupe (5-6) comprend en combinaison, un premier ensemble (5) présentant une pluralité de lames verticales (5a) en étant conformé pour assurer au fur et à mesure du déplacement de la tranche (v), son découpage selon une pluralité de lignes parallèles et un second ensemble (6) apte à assurer une seconde coupe dans un plan orthogonal afin d'obtenir les morceaux de viande calibrés.

7. Moyens selon l'une quelconque des revendications 4 et 6, caractérisés en ce que le bloc racloir (4a) pour le déplacement de la tranche de viande (v) en direction du système de coupe (5-6), présente facialement une pluralité de fentes verticales en nombre et en correspondance avec les lames (5a) du premier ensemble (5).

8. Moyens selon la revendication 5, caractérisés en ce que l'organe poussoir (8, 8a) est monté à coulissement sur une partie de la machine disposée latéralement à l'enceinte (1) et en communication avec un ensemble d'alimentation en tranches de viande (v).

9. Moyens selon l'une quelconque des revendications 2 et 6, caractérisés en ce qu'au niveau du système de coupe (5-6), la machine présente des agencements aptes à recueillir les morceaux de viandes calibrés.

## Claims

1. Process for the automatic production of pieces of meat cut to size from bacon-style meat, particularly from at least one slice of meat (v) in a machine comprising a system (5-6) suitable for making a plurality of cuts in the slice in two orthogonal planes in order to make cubes of meat, characterized by the following steps:
- at least one slice of meat (v) is placed in a chamber (1) enclosing a variable, closed space in conjunction with a press (2, 2a) and pushers (4, 4a) (8, 8a),
- the slice is subjected to the action of the press (2a) in order to keep it flat,
- the pressure of the press (2, 2a) is reduced in order to release the slice of meat (v) whilst keeping it in contact so that it is able to move,
- the pusher (4, 4a) is used to move the slice (v) towards the system (5-6) capable of making a plurality of cuts in the slice of meat in two orthogonal planes in order to make cubes or pieces of meat cut to size.

2. Means of implementing the process as claimed in claim 1 in the form of a machine comprising a system (5-6) capable of making a plurality of cuts in the slice in two orthogonal planes so as to make cubes of meat characterised in that it comprises:
- a chamber (1) accommodating the slice of meat (v) and enclosing a variable, closed space in conjunction with, on the one hand, pushers (4, 4a) and (8, 8a), pusher (8, 8a) being capable of moving the slice of meat (v) in chamber (1) whereas pusher (4, 4a) is capable of ensuring linear movement of the slice of meat (v) towards cutting system (5-6) and, on the other hand, with a press (2, 2a) controlled by means (3) capable of varying the pressure exerted on the slice (v) so that it initially exerts a force capable of crushing the slice of meat (v) then, during a second stage, of keeping said slice flat whilst allowing it to move linearly in conjunction with pusher (4, 4a).

3. Means as claimed in claim 2 characterised in that press (2) consists of a block (2a) that fills almost all the volume of chamber (1), said block (2a) being coupled to a cylinder system (3) designed, on the one hand, to alter the volume of chamber (1) and, on the other hand, to subject block (2a) to an adjustable pressure.

4. Means as claimed in any of claims 2 and 3 characterised in that pusher (4, 4a) consists, of a scraper (4a) that essentially takes up the width of chamber (1), said scraper (4a) being connected to a cylinder system (4b).

5. Means as claimed in any of claims 2, 3 and 4 characterised in that one of the sides of chamber (1) situated at right angles to those that cooperate with pusher (4, 4a) and cutting system (5-6) is open in order to accommodate the slice of meat (v) in conjunction with pusher (8, 8a) which shuts off said side after said slice has been placed in chamber (1) in order to constitue the closed space of said chamber (1).

6. Means as claimed in any of claims 2 to 5 characterised in that cutting system (5-6) comprises, in combination, a first assembly (5) having a plurality of vertical blades (5a) being designed to ensure, as the slice (v) is fed, gradual cutting of the slice (v) along a plurality of parallel lines and a second assembly (6) capable of ensuring a second cut in an orthogonal plane in order to obtain pieces of meat cut to size.

7. Means as claimed in any of claims 4 and 6 characterised in that scraper (4a) to feed the slice of meat (v) towards cutting system (5-6) has on its face a plurality of vertical slits of which the number matches that of the blades (5a) on the first assembly (5).

8. Means as claimed in claim 5 characterised in that pusher (8, 8a) is mounted so that it slides over part of the machine, arranged at the side of chamber (1), that communicates with an assembly for feeding slices of meat (v).

9. Means as claimed in any of claims 2 and 6 characterised in that, at the level of cutting system (5-6), the machine has features capable of collecting the pieces of meat cut to size.

## Patentansprüche

1. Verfahren zur automatischen Herstellung von kalibrierten Fleischstücken, vor allem aus durchwachsenem Speckfleisch ausgehend von mindestens einer Scheibe Fleisch (v), in einer Maschine, die ein System (5-6) besitzt, das in der Lage ist, mehrere Scheibenschnitte in zwei orthogonalen Ebenen vorzunehmen, um die Fleischwürfel zu bilden, gekennzeichnet durch folgende Einzelschritte:
- mindestens eine Scheibe Fleisch (v) wird in eine Einfassung (1) gelegt, die in Verbindung mit einer Preßvorrichtung (2, 2a) und Schiebevorrichtungen (4, 4a) (8, 8a) einen geschlossenen und variablen Raum umgrenzt;
- die Scheibe wird unter der Einwirkung der Preßvorrichtung (2a) flachgehalten;
- der Druck der Preßvorrichtung (2, 2a) wird zurückgenommen, um die Scheibe Fleisch (v) freizugeben; es bleibt jedoch ein Andruck bestehen, der eine Verschieben ermöglicht;
- mit dem Schieber (4, 4a) wird die Scheibe (v) zu dem System (5-6) geführt, das in der Lage ist, mehrere Scheibenschnitte in zwei orthogonalen Ebenen vorzunehmen, um die kalibrierten Fleischwürfel bzw. - stücke zu bilden.

2. Vorrichtungen zur Umsetzung des Verfahrens nach Anspruch 1 in Form einer Maschine mit einem System (5-6), das in der Lage ist, mehrere Scheibenschnitte in zwei orthogonalen Ebenen vorzunehmen, um die Fleischwürfel zu bilden, gekennzeichnet durch folgende Bauteile:
- eine Einfassung (1) für die Aufnahme der Scheibe Fleisch (v), die einen geschlossenen und variablen Raum umgrenzt, und zwar einerseits in Verbindung mit Schiebern (4, 4a) und (8, 8a), wobei das Bauteil (8, 8a) geeignet ist, die Scheibe Fleisch (v) in die Einfassung (1) zu führen, während das Bauteil (4, 4a) geeignet ist, für die lineare Verschiebung der Fleischscheibe (v) in Richtung des Schneidsystems (5-6) zu sorgen, und andererseits in Verbindung mit einer Preßvorrichtung (2, 2a), die von Vorrichtungen (3) abhängig ist, welche die auf die Scheibe (v) ausgeübte Druckkraft variabel gestalten können, dergestalt, daß zuerst eine Andruckkraft ausgeübt wird, um die Scheibe Fleisch (v) zusammenzudrücken, und daß die besagte Scheibe dann flachgehalten wird, wobei im Zusammenspiel mit dem Schieber (4, 4a) eine lineare Verschiebung möglich ist.

3. Vorrichtungen nach Anspruch 2, dadurch gekennzeichnet, daß die Preßvorrichtung (2) durch einen Andruckblock (2a) gebildet wird, der nahezu den gesamten Rauminhalt der Einfassung (1) ausfüllt, wobei der besagte Block (2a) an ein Zylindersystem (3) gekoppelt ist, das so ausgelegt ist, daß einerseits das Volumen der Einfassung (1) variiert und andererseits der Block (2a) einer verstellbaren Druckkraft ausgesetzt werden kann.

4. Vorrichtungen nach einem der Ansprüche 2 und 3, dadurch gekennzeichnet, daß der Schieber (4, 4a) durch einen Rakelblock (4a) gebildet wird, der etwa die Breite der Einfassung (1) einnimmt, wobei der besagte Block (4a) an ein Zylindersystem (4b) gekoppelt ist.

5. Vorrichtungen nach einem der Ansprüche 2, 3 und 4, dadurch gekennzeichnet, daß eine der Seiten der Einfassung (1) senkrecht zu denjenigen, die mit dem Schieber (4, 4a) und dem Schneidsystem (5-6) zusammenwirken, offen ist, um im Zusammenspiel mit dem Schieber (8, 8a) die Fleischscheibe (v) aufzunehmen, wobei der Schieber die besagte Seite verschließt, nachdem die Scheibe in die Einfassung (1) eingeschoben wurde, um das geschlossene Volumen der besagten Einfassung (1) zu bilden.

6. Vorrichtungen nach einem der Ansprüche 2 - 5, dadurch gekennzeichnet, daß das Schneidsystem (5-6) im Zusammenspiel eine erste Einheit (5) mit mehreren senkrechten Messern (5a) aufweist, die so ausgelegt ist, daß die Scheibe Fleisch (v) in dem Maße, in dem sie sich vorwärtsbewegt, nach mehreren parallelen Linien zugeschnitten wird, und eine zweite Einheit (6), die einen zweiten Schnitt in orthogonaler Ebene bewerkstelligt, um die kalibrierten Fleischstücke zu erzielen.

7. Vorrichtungen nach einem der Ansprüche 4 und 6, dadurch gekennzeichnet, daß der Rakelblock (4a) für das Verschieben der Fleischscheibe (v) in Richtung Schneidsystem (5-6) auf der Vorderseite mehrere senkrechte Schlitz aufweist, die zahlenmäßig den Messern (5a) der ersten Einheit (5) entsprechen.

8. Vorrichtungen nach Anspruch 5, dadurch gekennzeichnet, daß der Schieber (8, 8a) gleitend auf einem Teil der Maschine angebracht ist, das seitlich zur Einfassung (1) angeordnet ist und mit einem System für die Zufuhr von Fleischscheiben (v) in Verbindung steht.

9. Vorrichtungen nach einem der Ansprüche 2 und 6, dadurch gekennzeichnet, daß die Maschine auf Höhe des Schneidsystems (5-6) Vorkehrungen zur Aufnahme der kalibrierten Fleischstücke aufweist.
